# EUROPÄISCHE PATENTSCHRIFT

(11) **EP 3 757 343 B1**
(45) Veröffentlichungstag und Bekanntmachung des Hinweises auf die Patenterteilung: **05.05.2021**
(21) Anmeldenummer: 19020396.8
(22) Anmeldetag: 24.06.2019
(51) Int. Cl.: E06B 9/58

(54) **SENKRECHTMARKISE UND INLETFEDER DAFÜR**
VERTICAL AWNING AND INLET SPRING FOR SAME
STORE VERTICAL ET RESSORT INSERT CORRESPONDANT

(43) Veröffentlichungstag der Anmeldung: 30.12.2020
(73) Patentinhaber: ROMA KG, 89331 Burgau (DE)
(72) Erfinder: Wunderle, Matthias, 89331 Burgau (DE); Jutzi, Stefan, 89331 Burgau (DE)
(74) Vertreter: Patentanwälte Munk

(56) Entgegenhaltungen:
- WO-A1-2017/212346
- JP-A- 2003 013 680

## Beschreibung

Die Erfindung betrifft eine Senkrechtmarkise gemäß dem Oberbegriff des Anspruchs 13 und eine hierfür geeignete Inletfeder gemäß dem Oberbegriff des Anspruchs 1.

Senkrechtmarkisen der gattungsgemäßen Art weisen ein Markisentuch auf, das beim Auf- und Ablassen an seinen Seitenrändern geführt ist. Um eine gewisse Elastizität der Seitenführung bereitzustellen ist dabei zu beiden Seiten des Markisentuchs eine Seitenführungsschiene vorgesehen, in der ein Inlet mit einem gewissen Spiel zum Markisentuch hin elastisch abgestützt aufgenommen ist. Hauptfunktion ist die dauerhafte Aufrechterhaltung einer Spannung im Tuch. Damit ergibt sich das gewünscht ebene Tuchbild. Dies ist zudem wichtig, um zum Beispiel beim Auftreten von Windböen oder dergleichen einem Riss des Markisentuchs entgegenzuwirken. Weiterhin werden so kleine nicht zu eliminierende Abweichungen in der Montage und der Tuchfertigung ausgeglichen.

Das Markisentuch weist dabei an seinen beiden Seitenrändern eine Randwulst, beispielsweise in Form eines angenähten Halbreißverschlusses auf und ist mit diesem Randwulst von oben her in einen Randwulstaufnahmekanal des Inlets eingefädelt, wobei es einen am Inlet zum Randwulstaufnahmekanal hin führenden Durchtrittschlitz durchgreift und so in dem Inlet und damit wiederum mit einer gewissen Elastizität in der Führungsschiene geführt ist.

Die Inlets weisen gattungsgemäß zwei Randlaschen auf, die einen Führungsabschnitt mit dem Randwulstaufnahmekanal und dem Durchtrittsschlitz flankieren. An der Seitenführungsschiene sind dagegen zwei einen Durchtrittsspalt für den Führungsabschnitt des Inlets flankierende Stege vorgesehen, die den beiden Randlaschen des Inlets zugewandt sind, so dass sich das Inlet mit seinen Randlaschen an den beiden den Durchtrittsspalt der Seitenführungsschiene flankierenden Stegen abstützen kann, wenn vom Markisentuch Zug auf das Inlet ausgeübt wird.

Das Markisentuch zieht dabei in einer quer zur Auf- und Ablassrichtung in der Ebene des aufgespannten Markisentuchs verlaufenden Richtung, also in einer einer Richtung, die in einer Ebene parallel zum Markisentuch nach innen verläuft.

Zur Herstellung der Elastizität zwischen Inlet und Seitenführungsschiene waren herkömmlich Schaumstoffstreifen auf der den beiden Stegen zugewandten Seite der Randlaschen des Inlets aufgeklebt, die bei vom Markisentuch auf das Inlet ausgeübter Zugkraft die Elastizität beim Abstützen der beiden Randlaschen des Inlets an den beiden Stegen der Seitenführungsschiene bereitstellen. Nach einiger Zeit lässt die Elastizität der Schaumstoffpuffer jedoch nach.

Neuere Entwicklungen gehen daher darauf, die Schaumstoffpuffer durch Federelemente zu ersetzen. So zeigt die europäische Patentanmeldung EP2157275A2 Inletfedern, die an dem in der Seitenführungsschiene aufgenommenen Inlet befestigt sind und einen nach innen zum Markisentuch hin vorspringenden Federschenkel aufweisen, mit dem sie sich an den beiden den Durchtrittsspalt der Seitenführungsschiene flankierenden Stegen abstützen können. Ähnliche Inletfedern zeigen die deutsche Patentanmeldung DE 10 2011 118 859 A1 und die internationale Patentanmeldung WO 2013/182956 A1.

Die dort vorgeschlagenen Inletfedern sind aus Kunststoff, der zwar gegenüber dem herkömmlichen Schaustoffpolstern eine längere Standfestigkeit aufweist, aber ebenfalls nach einer gewissen Zeit ermüdet und zum Sprödbruch neigt. Zudem geht der Trend zu immer schmaleren Seitenführungsschienen, so dass der als Federweg für die Federschenkel zur Verfügung stehende Bauraum begrenzt ist und die Anforderung besteht, die zum Abfedern des Inlets in der Seitenführungsschiene nötigen Inletfedern so zu gestalten, dass diese einen möglichst kleinen Federweg benötigen.

In der japanischen Patentanmeldung JP 2003 013680 A wird eine Abstützung des Inlets mittels speziell ausgestalteter Ringfederelementen vorgeschlagen, die jedoch für Inlets, welche sich mit ihren beiden Randlaschen an den beiden den Durchtrittsspalt flankierenden Stegen der Führungsschiene abstützen, ungeeignet erscheint.

In der internationalen Patentanmeldung WO 2017/212346 A1 wird eine Inletfeder vorgeschlagen, die an der dem Tuch abgewandten Rückseite an dem Inlet und zudem an der Führungsschiene befestigt ist, so dass bei Zug vom Markisentuch eine nach außen vom Markisentuch weg ziehend wirkende Federkraft auf das Inlet ausgeübt wird. Die in der WO 2017/212346 A1 gezeigten Inletfedern sind dabei aus Federstahl und deutlich schlanker als die bisherigen Kunststoff-Inletfedern, erfordern jedoch eine spezielle Anpassung der Inletgeometrie und auch der Geometrie der Seitenführungsschiene, so dass die Inletfedern sowohl an dem Inlet als auch an der Seitenführungsschiene befestigt werden können und so das Ausspreizen bei vom Markisentuch auf das Inlet aufgebrachter Zugkraft gewährleistet ist.

Hiervon ausgehend liegt der vorliegenden Erfindung die Aufgabe zugrunde, eine Senkrechtmarkise und eine Inletfeder hierfür so weiterzubilden, dass bei kleinen Abmessungen des Inletaufnahmekanals in den Seitenführungsschienen der Senkrechtmarkise und einem einfachen und kostengünstigen Aufbau des Inlets, der Inletfeder und der Seitenführungsschiene eine auch über lange Benutzungszeiträume zuverlässige Abpufferung des Inlets in der Seitenführungsschiene gegen vom Markisentuch ausgeübten Zug möglich ist.

Diese Aufgabe wird hinsichtlich der Inletfeder mit den Merkmalen des Anspruchs 1 gelöst, hinsichtlich der Senkrechtmarkise mit den Merkmalen des Anspruchs 13. Wie beim gattungsgemäßen Stand der Technik weist die Inletfeder einen Befestigungsabschnitt zum Befestigen der Inletfeder an dem Inlet auf, sowie einen Gegenhalteabschnitt zum Abstützen der Inletfeder in der Führungsschiene und einen den Befestigungsabschnitt mit dem Gegenhalteabschnitt verbindenden Federabschitt, der beim Ausüben der Zugkraft durch das Markisentuch aus einem entspannten Zustand in einen gespannten Zustand ausfedert und dabei mit seinem an dem Befestigungsabschnitt angebrachten, inletseitigen Ende gegenüber seinem am Gegenhalteabschnitt angebrachten, außenseitigen Ende einen Federweg in der Ebene parallel zum Markisentuch nach innen zum Markisentuch hin überwindet.

Im Gegensatz zu einer Fixierung des Gegenhalteabschnitts auf der dem Tuch abgewandten Seite des Inlets in dem Inletaufnahmekanal der Führungsschiene weist der Gegenhalteabschnitt der erfindungsgemäßen Inletfeder nun eine Anzahl Stützfüße auf, die in der Ebene parallel zum Markisentuch nach innen, also in Richtung zum Markisentuch hin vorstehen und sich beim Spannen des Federabschnitts, also wenn die vom Markisentuch ausgeübte Zugkraft ansteigt, dort, also etwa an zugewandten Wandabschnitten auf der dem Tuch zugewandten Innenseite der Führungsschiene, abstützen können.

Die Anzahl Stützfüße steht ausgehend vom am Gegenhalteabschnitt angebrachten, außenseitigen Ende des Federabschnitts aus in der Ebene parallel zum Markisentuch nach innen zum Durchtrittsspalt der Seitenfühungsschiene hin vor. Die Anzahl Stützfüße kann somit einen Abstand zwischen dem am Gegenhalteabschnitt angebrachten, außenseitigen Ende des Federabschnitts und einer Anzahl in der Ebene parallel zum Markisentuch nach außen gewandter Wandabschnitte der Führungsschiene überbrücken, also beispielsweise den beiden den Durchtrittsspalt der Führungsschiene flankierenden Inletrückhaltestegen, so dass sich die Inletfeder mit der Anzahl Stützfüße an der zugeordneten Anzahl Wandabschnitte der Führungsschiene abstützen kann.

Eine weitergehende Befestigung der Inletfeder in der Führungsschiene wird damit obsolet. Dadurch kann nicht nur eine damit verbundene, aufwendige Geometrie der Führungsschiene oder ein entsprechend aufwendiges Montageverfahren vermieden werden, sondern auch ein Ausdehnen des Inlets gegenüber der Führungsschiene in Längsrichtung der Führungsschiene ermöglicht werden. Dies ist im Hinblick auf die unterschiedlichen Materialien - die Führungsschiene ist in der Regel aus Metall, das Inlet dagegen aus Kunststoff - wichtig, um bei Temperaturschwankungen Beschädigungen am Inlet zu vermeiden.

Die erfindungsgemäße Senkrechtmarkise weist dementsprechend ein zu seinen beiden Seiten in einer Führungsschienenanordnung geführtes Markisentuch auf, welches dazu an seinen beiden Seitenrändern eine Randwulst hat, die beispielsweise in Form eines dort angebrachten, insbesondere angenähten, angeschweißten und/oder -geklebten Halbreißverschlusses ausgebildet sein kann.

Die beiden Führungsschienenanordnungen weisen jeweils eine Führungsschiene mit einem sich längs der Führungsschiene erstreckenden Inletaufnahmekanal auf, der außenseitig von einer quer zum Markisentuch verlaufenden Außenwand und innenseitig von zwei durch einen längs der Führungsschiene verlaufenden Durchtrittsspalt beabstandeten Inletrückhaltestegen begrenzt wird. In dem Inletaufnahmekanal ist ein Inlet mit Spiel und federnd aufgenommen, welches breiter als der Durchtrittsspalt ist und einen sich längs des Inlets erstreckenden Randwulstaufnahmekanal aufweist, der an einem Durchtrittsschlitz zum Markisentuch hin offen ist, um die zugeordnete Randwulst des Markisentuchs bei den Durchtrittsschlitz durchgreifendem Markisentuch aufzunehmen.

Zudem ist eine Anzahl, insbesondere Mehrzahl Inletfedern in dem Inletaufnahmekanal angeordnet und an dem Inlet befestigt, um eine nach außen vom Markisentuch weg ziehend wirkende Federkraft auf das Inlet entgegen einer nach innen vom Markisentuch auf das Inlet ausgeübten Zugkraft aufzubringen, wobei jede Inletfeder den erfindungsgemäßen Aufbau aufweist und sich mit ihren Stützfüßen an zugewandten Wandabschnitten, also beispielsweise an den beiden Inletrückhaltestegen der Führungsschiene entgegen der vom Markisentuch ausgeübten Zugkraft abstützt.

Vorteilhaft kann sich dabei jeder der Anzahl Stützfüße in einer Ebene parallel zum Markisentuch nach innen hin, also vollständig in der Ebene parallel zum Markisentuch zum Markisentuch hin erstrecken. Es wäre jedoch auch denkbar, die Anzahl Stützfüße unter Winkel zur Tuchebene anzustellen, so dass sie lediglich anteilig in der Ebene parallel zum Markisentuch verlaufen. Die Anzahl Stützfüße kann selbst als mitfedernde und damit den Federabschnitt unterstützende Stützelemente ausgebildet sein. Bevorzugt ist jedoch eine Ausbildung als im Rahmen der zu erwartenden Belastung durch die Zugkraft des Markisentuchs und die Spannkraft der Inletfeder starre Ausführung der Anzahl Stützfüße.

Der Gegenhalteabschnitt kann dabei einen Verbindungsabschnitt aufweisen, welcher an den Federabschnitt anschließt und vorteilhaft blattförmig ausgebildet ist. Die Anzahl Stützfüße kann dann von dem Federabschnitt aus in der Ebene parallel zum Markisentuch nach innen vorstehen. Der Federabschnitt kann dann insgesamt als Blattfeder ausgebildet sein und an dem Verbindungsabschnitt in den Gegenhalteabschnitt übergehen. Prinzipiell wäre jedoch auch ein als starke Ringfeder ausgebildeter Federabschnitt denkbar.

Der Gegenhalteabschnitt kann einen insgesamt U-förmigen Querschnitt mit Öffnung in Richtung zum Markisentuch hin aufweisen, mit zwei als Seitenlaschen ausgeformten Stützfüßen, die über den Verbindungsabschnitt miteinander verbunden und voneinander beabstandet sind und so das Inlet an seinen Längsseiten umgreifen können. Es wäre jedoch auch eine andere Gestaltung der Stützfüße denkbar, etwa als Ausnehmungen am Inlet durchgreifende Bolzen.

Der Befestigungsabschnitt kann dann wiederum einen vorteilhaft blattförmigen Anlageabschnitt zur Anlage an dem Inlet aufweisen, von dem zur Befestigung an dem Inlet dienende, jeweils einen Abschnitt des Inlets umgreifende Klauen vorstehen und/oder von dem Eingriffsabschnitte vorstehen, die in eine zugeordnete Ausnehmung am Inlet eingreifen können, um so die Inletfeder an dem Inlet zu befestigen.

Dadurch, dass der Federabschnitt, der Anlageausschnitt des Befestigungsabschnitts und der Verbindungsabschnitt des Gegenhalteabschnitts blattförmig ausgebildet sind kann die Inletfeder insgesamt einstückig aus einem Stück Metallblech bestehen, von dem die als Seitenlaschen ausgebildeten Stützfüße und, sofern vorhanden auch die Klauen und/oder die laschenförmigen Eingriffsabschnitte abgekantet sind. Zur Befestigung an dem Inlet könnten jedoch auch andere Befestigungsmittel vorgesehen sein, wie beispielsweise Schrauben oder Nieten, mit denen der Anlageabschnitt an der Außenseite des Inlets angebracht ist.

Die Inlets können dabei jeweils zwei den beiden Inletrückhaltestegen der Seitenführungsschiene zugewandte Seitenlaschen aufweisen, die einen den Randwulstaufnahmekanal umgrenzenden und gegenüber den Seitenlaschen zum Markisentuch hin vorstehenden Führungsabschnitt flankieren, der den Durchtrittsspalt der jeweiligen Seitenführungsschiene bei Zug durch das Markisentuch durchdringen kann. Dabei kann an zumindest einer der Seitenlaschen eine Anzahl Einschnitte vorgesehen sein, wobei jeder Einschnitt von einer der Klauen durchgriffen sein kann oder als Eingriff für einen der vom Anlageabschnitt der Inletfeder vorstehenden Eingriffsabschnitte dienen kann.

Weitere Merkmale und Vorteile der Erfindung werden anhand der in den beiliegenden Zeichnungen dargestellten Ausführungsformen der Erfindung näher erläutert. Es zeigen:
Figur 1: eine perspektivische Ansicht einer Inletfeder gemäß einer ersten Ausführungsform der Erfindung;
Figur 2: eine perspektivische Ansicht einer Führungsschienenanordnung einer Senkrechtmarkise mit einer in Figur 1 gezeigten Inletfeder;
Figur 3: eine Seitenansicht eines Inlets mit einer daran angebrachten Inletfeder gemäß Figur 1 im entspannten Zustand;
Figur 4: eine Ansicht von oben auf eine Führungsschiene einer Senkrechtmarkise, in der das in Figur 3 gezeigte Inlet mit der daran angebrachten Inletfeder aufgenommen ist im entspannten Zustand der Inletfeder;
Figur 5: eine der Figur 3 entsprechende Ansicht mit gespannter Inletfeder;
Figur 6: eine der Figur 4 entsprechende Ansicht bei gespannter Inletfeder;
Figur 7: eine Montageabfolge zur Montage der in Figur 1 gezeigten Inletfeder an einem Inlet, wie in den Figuren 2-6 gezeigt;
Figur 8: eine Inletfeder gemäß einer weiteren Ausführungsform der Erfindung;
Figur 9: eine Führungsschienenanordnung einer Senkrechtmarkise mit der in Figur 8 gezeigten Inletfeder in perspektivischer Ansicht;
Figur 10: eine Montageabfolge bei der Montage der in der Figur 8 gezeigten Inletfeder an dem in der Figur 9 gezeigten Inlet;
Figur 11: eine Inletfeder gemäß einer weiteren Ausführungsform der Erfindung in perspektivischer Ansicht;
Figur 12: eine perspektivische Ansicht einer Führungsschienenanordnung mit der in der Figur 11 gezeigten Inletfeder.

Zunächst wird Bezug genommen auf die Figur 1, welche eine insgesamt mit 1 bezeichnete Inletfeder zeigt. Die Inletfeder 1 weißt einen Befestigungsabschnitt 4 auf, der zur Befestigung an einem Inlet dient, einen Federabschnitt 5, der zum Aufbringen einer Federkraft auf das Inlet dient, sowie einen Gegenhalteabschnitt 6 der zum Abstützen des Inlets in einem Inletaufnahmekanal einer Führungsschiene beim Ausfedern des Federabschnitts 5 dient.

Die Inletfeder 1 ist dabei insgesamt einstückig aus einem Metallblech, bevorzugt Federstahl, ausgestanzt und durch Abkanten bestimmter Bereiche, auf die noch eingegangen werden wird in seine endgültige Form gebracht worden.

So weist der Gegenhalteabschnitt 6 einen blattförmigen Verbindungsabschnitt 10 auf, an dem er in den ebenfalls blattfederartigen Federabschnitt 5 übergeht und an dem im 90° Winkel zwei Seitenlaschen 7 abgekantet sind, die sich im eingebauten Zustand längs des Inlets erstrecken, an dem die Inletfeder 1 angebracht ist. Die Seitenlaschen dienen dabei als Stützfüße 7, mit denen sich die Inletfeder 1 in einem Inletaufnahmekanal einer Seitenführungsschiene einer Senkrechtmarkise abstützen kann. Da die Inletfeder 1 zur Anbringung auf der einem Markisentuch der Senkrechtmarkise abgewandten Außenseite des Inlets vorgesehen ist stehen die beiden als Stützfüße 7 dienenden Seitenlaschen in Richtung Markisentuch hin von dem Verbindungsabschnitt 10 des Gegenhalteabschnitts 6 vor.

Der auf der dem Gegenhalteabschnitt 6 gegenüberliegenden Seite an den Federabschnitt 5 anschließende Befestigungsabschnitt 4 weist einen wiederum blattförmigen Anlageabschnitt 11 auf, von dem Klauen 9 und laschenförmige Eingriffsabschnitte 8 abgekantet sind. Der Befestigungsabschnitt 4 dient zur Befestigung der Inletfeder 1 auf der tuchabgewandten Seite eines Inlets 2, wie insbesondere die Figur 2 zeigt. Dabei liegt der Anlageabschnitt 11 auf der tuchabgewandten Außenseite des dort flachen Inlets 2 auf, wobei die Klauen 9 jeweils eine zugeordnete Ausnehmung 17 am Rand des Inlets 2 durchgreifen und die beiden Eingriffsabschnitte 8 in zwei weitere Ausnehmungen 17 am Rand des Inlets 2 eingreifen.

Das Inlet 2 weist dabei einen mittigen Führungsabschnitt 19 auf, der einen Randwulstaufnahmekanal 20 mehrseitig umgrenzt, welcher lediglich oben, unten sowie auf seiner tuchzugewandten Innenseite an einem Durchtrittsschlitz 12 offen ist. Der zentrale Führungsabschnitt 19 wird dabei von zwei Randflankenlaschen 18 zu seinen beiden Seiten flankiert.

Das Inlet 2 wird bei der Montage der in Figur 2 gezeigten Seitenführungsanordnung mitsamt der daran angebrachten Inletfeder 1 in einen Inletaufnahmekanal 16 einer Seitenführungsschiene 3 der Senkrechtmarkise eingeschoben.

Der Inletaufnahmekanal 16 wird dabei auf seiner Außenseite von einer Außenwand 15 begrenzt, der eine Innenwand gegenüber liegt, die durch zwei Inletrückhaltestege 14 gebildet wird, welche einen Durchtrittsspalt 13 flankieren, der breit genug ist, dass der Führungsabschnitt 19 des Inlets 2 hindurchtreten kann, aber schmal genug, dass die beiden Randflankenlaschen 18 des Inlets 2 nicht hindurch passen, sondern bei Zug des mit seiner Randwulst in dem Inlet 2 gehaltenen Markisentuchs an den beiden Inletrückhaltestegen 14 der Führungsschiene 3 zur Anlage kommen und dadurch das Inlet 2 zurückhalten.

Die Inletfeder 1 befindet sich dabei mit seinen blattförmigen Abschnitten 10, 5, 11 auf der tuchabgewandten Außenseite des Inlets 2, wobei die beiden als Seitenlaschen abgekanteten Stützfüße 7 die beiden Randflankenlaschen 18 des Inlets jedoch seitlich umgreifen und in Richtung zum Markisentuch hin und damit zu den beiden Inletrückhaltestegen 14 hin vorstehen, wie insbesondere aus den Figuren 3 und 4 deutlich wird.

Wird nun vom Markisentuch eine Zugkraft auf das Inlet 2 ausgeübt, etwa eine dauerhaft anliegende Zugkraft zur Aufrechterhaltung der Spannung im Markisentuch oder eine spontane Zugkraft bei Auftreten einer Windböe, so wird das Inlet 2 mit seinem zentralen Führungsabschnitt 19 durch den Durchtrittsspalt 13 der Führungsschiene 3 zum Markisentuch hin hindurchgezogen, wie Figur 6 zeigt. Die Inletfeder 1, die mit ihrem Befestigungsabschnitt 4 an dem Inlet 2 befestigt ist und am anderen, bevorzugt oberen Ende ihres Federabschnitts 5 über die Seitenlaschen 7 des Gegenhalteabschnitts 6 an den Inletrückhaltestegen 14 abgestützt ist, federt dann dementsprechend zwangsweise aus, wobei der als Blattfeder ausgeformte Federabschnitt 5 eine der Zugkraft des Markisentuchs entgegenwirkende Federkraft als Gegenzugkraft auf das Inlet 2 aufbringt. Der dabei zurückgelegte Federweg ist in den Figuren 5 und 6 zu erkennen. Auf diese Weise wird die bei einer Senkrechtmarkise nötige Elastizität der Seitenführung bereitgestellt, so dass es nicht zu einem lautstarken Schlagen oder sogar zu Beschädigungen des Markisentuchs oder des Inlets in der Seitenführungsschiene kommt, wenn Windböen oder dergleichen auf das Markisentuch treffen.

Über die Länge und Breite des Federabschnitts 5 kann die Federkraft der Inletfeder auf einen gewünschten Wert eingestellt werden, selbst wenn das Material der Inletfeder vorgegeben und die Dicke der Inletfeder aufgrund des in dem Inletaufnahmekanal der Führungsschiene vorhandenen Bauraums begrenzt ist. Auf diese Weise kann die Breite der Seitenführungsschiene in Zugrichtung des Markisentuchs begrenzt und gegenüber herkömmlichen Führungsschienenanordnungen mit herkömmlichen Inletfedern verringert werden, weil die rückseitig angebrachte Inletfeder eine sehr geringe Dicke aufweist, in Längsrichtung des Inlets aber nahezu beliebig lang sein kann.

Die Figur 7 zeigt die Montage der Inletfeder 1 an dem Inlet 2. Zunächst wird die Inletfeder 1 mit seinem Befestigungsabschnitt 4 schräg von oben her an der Rückseite des Inlets 2 im Bereich der Ausnehmungen 17 angesetzt und dann unter Anlage der beiden laschenförmigen Eingriffsabschnitte 8 an der Rückseite des Inlets 2 nach unten geschoben, bis die Klauen 9 zunächst in Eingriff und dann in Hintergriff an den zugeordneten Ausnehmungen 17 des Inlets 2 gelangen. Durch weiteren Schub nach unten erreichen schließlich die beiden Eingriffsabschnitte 8 die ihnen zugeordneten Ausnehmungen 17 am Rand der beiden Randflankenabschnittes 18 des Inlets 2 und tauchen in diese Ausnehmungen 17 ein, so dass ein fester Halt der Inletfeder 1 am Inlet 2 gewährleistet ist, sich die Montage jedoch recht einfach gestaltet.

Die Figuren 8 und 9 betreffen eine alternative Ausführungsform der Erfindung, bei der eine Inletfeder 31 einen etwas anders gestalteten Befestigungsabschnitt aufweist, mit zwei sich voneinander weg erstreckenden Klauen, so dass die Inletfeder durch Einscharnieren am Inlet 31 befestigt werden kann. Anschließend lässt sich das Inlet 32 mitsamt der daran befestigten Inletfeder 31 wiederum in einen Inletaufnahmekanal 36 einer Seitenführungsschiene 33 einer senkrechten Markise einschieben, wobei die hier gezeigte Seitenführungsschiene 33 jedoch zwei parallele Inletaufnahmekanäle 36 für zwei nebeneinander angeordnete Markisenbehänge zweier nebeneinander angeordneter Senkrechtmarkisen aufweist.

Die Montage der Inletfeder 31 an dem Inlet 32 zeigt die Figur 10. Die Inletfeder 31 wird mit seinen Klauen schräg an das Inlet 32 angesetzt, dann in einer Drehbewegung mit seinen beiden Klauen in die beiden zugeordneten Ausnahmen des Inlets einscharniert, wo es dann bei Erreichen seiner Endstellung mit einem hörbaren Klick-Geräusch einrastet.

Die Figuren 11 und 12 betreffen eine weitere alternative Ausführungsform der Erfindung, wobei die dortige Inletfeder 51 wiederum Klauen an ihrem Befestigungsabschnitt aufweist, die ein Aufscharnieren der Inletfeder 51 auf ein Inlet 52 mit entsprechenden Ausnehmungen erlaubt, und wobei anschließend wiederum das Inlet 52 mit der daran befestigten Inletfeder 51 in einen Inletaufnahmekanal einer Führungsschiene 53 einer Senkrechtmarkise eingeschoben werden kann.

Abwandlungen und Modifikationen der gezeigten Ausführungsformen sind möglich, ohne den Rahmen der Erfindung zu verlassen.

So ist in den Darstellungen jeweils nur eine Inletfeder pro Inlet gezeigt. Vorteilhaft können jedoch auch mehrere, über die Länge des Inlets verteilte Inletfedern vorgesehen sein.

Weiterhin wäre es denkbar, die als Stützfüße dienenden, abgekanteten Seitenlaschen an dem Gegenhalteabschnitt des Inlets auf ihrer den beiden Inletrückhaltestegen zugewandten Seiten mit einem Kunststoff- oder Gummiüberzug zu kaschieren.

Schließlich wäre es denkbar, die gezeigten Inletfedern anstatt in gestreckter Form Z-förmig am Übergang vom Befestigungsabschnitt in den Federabschnitt und vom Federabschnitt in den Abstützabschnitt abzukanten, falls der Bauraum in der Länge der Seitenführungsschiene nicht ausreichend sein sollte.

## Patentansprüche

1. Inletfeder (1; 31; 51) zur federnden Abstützung eines Inlets (2; 32; 52) in einem Inletaufnahmekanal (16) einer Führungsschiene (3) einer Senkrechtmarkise mit einem Markisentuch, das an seinen beiden Seitenrändern einen Durchtrittsschlitz (12) des jeweiligen Inlets (2; 32; 52) durchgreift und mit einer Randwulst in dem Inlet (2; 32; 52) geführt ist und dabei eine in eine Ebene zum Markisentuch hin nach innen wirkende Tuchzugkraft auf das Inlet (2; 32; 52) ausübt, wobei die Inletfeder (1; 31; 51) geeignet ist, um eine entgegen der Tuchzugkraft in einer Ebene parallel zum Markisentuch nach außen ziehende Gegenzugkraft auf das Inlet (2; 32; 52) auszuüben und aufweist:
einen Befestigungsabschnitt (4) zum Befestigen der Inletfeder (1; 31; 51) an dem Inlet (2; 32; 52), einen Gegenhalteabschnitt (6) zum Abstützen der Inletfeder (1; 31; 51) in der Führungsschiene, sowie einen den Befestigungsabschnitt (4) mit dem Gegenhalteabschnitt (6) federbeweglich verbindenden Federabschnitt (5), wobei
der Federabschnitt (5) ein inletseitiges Ende aufweist, das an den Befestigungsabschnitt (4) anschließt, und ein außenseitiges Ende, das an den Gegenhalteabschnitt (6) anschließt, wobei der Federabschnitt (5) geeignet ist, um sich im Ansprechen auf die bei abgestütztem Gegenhalteabschnitt (6) auf den Befestigungsabschnitt (4) einwirkenden Tuchzugkraft zu spannen, indem das inletseitigen Ende einen Federweg in der Ebene parallel zum Markisentuch vom außenseitigen Ende weg nach innen zurücklegt,
**dadurch gekennzeichnet, dass**
der Gegenhalteabschnitt (6) eine Anzahl Stützfüße (7) aufweist, wobei jeder der Anzahl Stützfüße (7) in der Ebene parallel zum Markisentuch nach innen, also in Richtung zum Markisentuch hin vorsteht, um sich beim Spannen des Federabschnitts (5) dort abzustützen.

2. Inletfeder (1; 31; 51) nach Anspruch 1, **dadurch gekennzeichnet, dass** sich jeder der Anzahl Stützfüße (7) in der Ebene parallel zum Markisentuch erstreckt.

3. Inletfeder (1; 31; 51) nach Anspruch 1 oder 2, **dadurch gekennzeichnet, dass** der Gegenhalteabschnitt (6) einen insbesondere blattförmigen Verbindungsabschnitt (10) aufweist, welcher an den Federabschnitt (5) anschließt und von dem aus die Anzahl Stützfüße (7) in der Ebene parallel zum Markisentuch nach innen vorstehen.

4. Inletfeder (1; 31; 51) nach Anspruch 1, 2 oder 3, **dadurch gekennzeichnet, dass** der Gegenhalteabschnitt (6) einen U-förmigen Querschnitt mit Öffnung in Richtung zum Markisentuch hin aufweist, mit zwei als Seitenlaschen ausgeformten Stützfüßen (7), die über den Verbindungsabschnitt (10) miteinander verbunden und voneinander beabstandet sind.

5. Inletfeder (1; 31; 51) nach Anspruch 4, **dadurch gekennzeichnet, dass** der Federabschnitt (5) an seiner oberen Seite insbesondere auf ganzer Linie an den Verbindungsabschnitt (10) anschließt.

6. Inletfeder (1; 31; 51) nach einem der vorhergehenden Ansprüche, **dadurch gekennzeichnet, dass** der Federabschnitt (5) als insbesondere rechteckige Blattfeder ausgebildet ist.

7. Inletfeder (1; 31; 51) nach einem der vorhergehenden Ansprüche, **dadurch gekennzeichnet, dass** der Befestigungsabschnitt (4) einen insbesondere blattförmigen Anlageabschnitt (11) zur Anlage an dem Inlet (2; 32; 52) aufweist.

8. Inletfeder (1; 31; 51) nach Anspruch 7, **dadurch gekennzeichnet, dass** von dem Anlageabschnitt (11) eine Anzahl Klauen (9) vorstehen, jeweils geeignet, um einen Abschnitt des Inlets (2; 32; 52) zu umgreifen.

9. Inletfeder (1; 31; 51) nach Anspruch 7 oder 8, **dadurch gekennzeichnet, dass** von dem Anlageabschnitt (11) eine Anzahl insbesondere laschenförmiger Eingriffabschnitte (8) vorstehen, jeweils geeignet, um in eine zugeordnete Ausnehmung (17) am Inlet (2; 32; 52) einzugreifen.

10. Inletfeder (1; 31; 51) nach einem der vorhergehenden Ansprüche, **dadurch gekennzeichnet, dass** der Federabschnitt (5) an seiner unteren Seite insbesondere auf ganzer Linie in den Anlageabschnitt (11) des Befestigungsabschnitts (4) übergeht.

11. Inletfeder (1; 31; 51) nach einem der vorhergehenden Ansprüche, **dadurch gekennzeichnet, dass** die Inletfeder (1; 31; 51) einstückig ausgebildet ist und vorzugsweise aus einem Federstahl besteht.

12. Inletfeder (1; 31; 51) nach einem der vorhergehenden Ansprüche 3 bis 8, **dadurch gekennzeichnet, dass** die Inletfeder (1; 31; 51) aus einem Stück Metallblech besteht, von dem die als Seitenlaschen ausgebildeten Stützfüße (7) und insbesondere auch die Klauen (8, 9) und/oder die laschenförmigen Eingriffabschnitte (8, 9) abgekantet sind.

13. Senkrechtmarkise mit einem zu seinen beiden Seiten in einer Führungsschienenanordnung geführten Markisentuch, welches dazu an seinen beiden Seitenrändern eine Randwulst, beispielsweise in Form eines Halbreißverschlusses aufweist, wobei die beiden Führungsschienenanordnungen jeweils aufweisen:
eine Führungsschiene (3) mit einem sich längs der Führungsschiene (3) erstreckenden Inletaufnahmekanal (16), der außenseitig von einer quer zum Markisentuch verlaufenden Außenwand (15) und innenseitig von zwei durch einen längs der Führungsschiene (3) verlaufenden Durchtrittsspalt (13) beabstandeten Inletrückhaltestegen (14) begrenzt wird,
ein mit Spiel federnd in dem Inletaufnahmekanal (16) aufgenommenes Inlet (2; 32; 52), welches breiter als der Durchtrittsspalt (13) ist und einen sich längs des Inlets (2; 32; 52) erstreckenden Randwulstaufnahmekanal (20) aufweist, der an einem Durchtrittsschlitz (12) zum Markisentuch hin offen ist, um die zugeordnete Randwulst des Markisentuchs bei den Durchtrittsschlitz (12) durchgreifendem Markisentuch aufzunehmen, und
eine Anzahl, insbesondere Mehrzahl in dem Inletaufnahmekanal (16) angeordneter und an dem Inlet (2; 32; 52) befestigter Inletfedern (1; 31; 51) zum Aufbringen einer in einer Ebene parallel zum Markisentuch nach außen vom Markisentuch weg ziehend wirkenden Federkraft auf das Inlet (2; 32; 52) entgegen einer in der Ebene parallel zum Markisentuch nach innen hin vom Markisentuch auf das Inlet (2; 32; 52) ausgeübten Zugkraft,
**dadurch gekennzeichnet, dass**
zumindest eine, vorzugsweise jede der Anzahl Inletfedern (1; 31; 51) nach einem der vorhergehenden Ansprüche ausgebildet ist, wobei sich jeder ihrer Stützfüße (7) an einem zugewandten Wandabschnitt der Führungsschiene (3) entgegen der vom Markisentuch ausgeübten Zugkraft abstützt.

14. Senkrechtmarkise nach Anspruch 13, **dadurch gekennzeichnet, dass** der Federabschnitt (5) der Inletfeder (1; 31; 51) auf der dem Markisentuch abgewandten Seite positioniert ist und der Befestigungsabschnitt (4) der Inletfeder (1; 31; 51) mit seinem blattförmigen Anlageabschnitt (11) auf der dem Markisentuch abgewandten Seite an dem Inlet (2; 32; 52) anliegt und sich mit seiner Anzahl Stützfüße (7) vorteilhaft an den beiden Inletrückhaltestegen (14) abstützt.

15. Senkrechtmarkise nach Anspruch 13 oder 14, **dadurch gekennzeichnet, dass** die beiden Inlets (2; 32; 52) jeweils zwei den beiden Inletrückhaltestegen (14) der zugeordneten Führungsschiene (2) zugewandte Randflankenlaschen (18) aufweisen, die einen den Randwulstaufnahmekanal (20) umgrenzenden und gegenüber den Randflankenlaschen (18) zum Markisentuch hin vorstehenden Führungsabschnitt (19) flankieren, wobei an zumindest einer der Randflankenlaschen (18) eine Anzahl Ausnehmungen (17) vorgesehen ist, die jeweils von einer der Klauen (9) durchgriffen ist oder in die jeweils einer der Eingriffsabschnitte (8) eingreift.

## Claims

1. An inlet spring (1; 31; 51) for supporting in a spring-loaded manner an inlet (2; 32; 52) in an inlet receiving channel (16) of a guide rail (3) of a vertical awning having an awning cloth, the two side edges thereof passing through a through slot (12) of the corresponding inlet (2; 32; 52) and being guided by means of a thickened edge in the inlet (2; 32; 52) and thereby applying to the inlet (2; 32; 52) a cloth tension force acting inward in a plane toward the awning cloth, the inlet spring (1; 31; 51) being suitable for applying to the inlet (2; 32; 52) a counter-tension force drawing outward, opposite the cloth tension force in a plane parallel to the awning cloth, and comprising:
a mounting segment (4) for mounting the inlet spring (1; 31; 51) at the inlet (2; 32; 52), a counterholder segment (6) for supporting the inlet spring (1; 31; 51) in the guide rail, and a spring segment (5) connecting the mounting segment (4) to the counterholder segment (6) in a spring-loaded manner, the spring segment (5) comprising an inlet end for connecting to the mounting segment (4) and an outer end for connecting to the counterholder segment (6), the spring segment (5) being suitable for tensioning in response to the cloth tension force acting on the mounting segment (4) when the counterholder segment (6) is supported, in that the inlet end travels inward away from the outer end along a spring path in the plane parallel to the awning cloth,
**characterized in that**
the counterholder segment (6) comprises a plurality of support feet (7), wherein each of the plurality of support feet (7) protrudes inward in the plane parallel to the awning cloth, that is, in the direction toward the awning cloth, in order to be supported by the same when the spring segment (5) is tensioned.

2. The inlet spring (1; 31; 51) according to claim 1, **characterized in that** each of the plurality of support feet (7) extends in the plane parallel to the awning cloth.

3. The inlet spring (1; 31; 51) according to claim 1 or 2, **characterized in that** the counterholder segment (6) comprises a particularly leaf-shaped connecting segment (10) connecting to the spring segment (5) and from which the plurality of support feet (7) protrude inward in the plane parallel to the awning cloth.

4. The inlet spring (1; 31; 51) according to claim 1, 2, or 3, **characterized in that** the counterholder segment (6) comprises a U-shaped cross section having an opening in the direction toward the awning cloth, having two support feet (7) formed as side tabs and connected to each other by means of the connecting segment (10) and spaced apart from each other.

5. The inlet spring (1; 31; 51) according to claim 4, **characterized in that** the top side of the spring segment (5) is connected to the connecting segment (10) particularly along the entire line.

6. The inlet spring (1; 31; 51) according to any one of the preceding claims, **characterized in that** the spring segment (5) is particularly implemented as a rectangular leaf spring.

7. The inlet spring (1; 31; 51) according to any one of the preceding claims, **characterized in that** the mounting segment (4) comprises a particularly leaf-shaped contact segment (11) for contacting the inlet (2; 32; 52).

8. The inlet spring (1; 31; 51) according to claim 7, **characterized in that** a plurality of pawls (9) protrude from the contact segment (11), each suitable for encompassing a segment of the inlet (2; 32; 52).

9. The inlet spring (1; 31; 51) according to claim 7 or 8, **characterized in that** a plurality of particularly tab-shaped engaging segments (8) protrude from the contact segment (11), each suitable for engaging in an associated recess (17) at the inlet (2; 32; 52).

10. The inlet spring (1; 31; 51) according to any one of the preceding claims, **characterized in that** the bottom side of the spring segment (5) transitions into the contact segment (11) of the mounting segment (4), particularly along the entire line.

11. The inlet spring (1; 31; 51) according to any one of the preceding claims, **characterized in that** the inlet spring (1; 31; 51) is implemented as a single part and is preferably made of a spring steel.

12. The inlet spring (1; 31; 51) according to any one of the preceding claims 3 through 8, **characterized in that** the inlet spring (1; 31; 51) is made of a piece of sheet metal from which the support feet (7) implemented as side tabs and particularly also the pawls (8, 9) and/or the tab-shaped engaging segments (8, 9) are bent away.

13. A vertical awning having an awning cloth guided in a guide rail arrangement on both sides thereof and comprising a thickened edge on both sides, for example in the form of a half zipper, the two guide rail arrangements each comprising:
a guide rail (3) having an inlet receiving channel (16) extending longitudinally along the guide rail (3) and outwardly bounded by an outer wall (15) running transverse to the awning cloth and inwardly bounded by two inlet retaining bars (14) spaced apart by a pass-through gap (13) running along the guide rail (3),
an inlet (2; 32; 52) received in the inlet receiving channel (16) in a spring-loaded manner with clearance, said inlet being wider than the pass-through gap (13) and comprising a thickened edge receiving channel (20) extending longitudinally along the inlet (2; 32; 52), said channel being open toward the awning cloth at a pass-through slit (12) for receiving the associated thickened edge of the awning cloth when the awning cloth passes through the pass-through slit (12),
a number, in particular a plurality of inlet springs (1; 31; 51) disposed in the inlet receiving channel (16) and attached to the inlet (2; 32; 52) for applying a spring force to the inlet (2; 32; 52) acting in a plane parallel to the awning cloth and pulling outwardly away from the awning cloth and opposite a tension force applied to the inlet (2; 32; 52) in the plane parallel to the awning cloth inwardly away from the awning cloth,
**characterized in that**
at least one, preferably each of the plurality of inlet springs (1; 31; 51) is implemented according to any one of the preceding claims, wherein each of the support feet (7) thereof is supported on a wall segment of the guide rail (3) facing toward the same and opposing the tension force applied by the awning cloth.

14. The vertical awning according to claim 13, **characterized in that** the spring segment (5) of the inlet spring (1; 31; 51) is positioned on the side facing away from the awning cloth and the leaf-shaped contact segment (11) of the mounting segment (4) of the inlet spring (1; 31; 51) contacts the inlet (2; 32; 52) on the side facing away from the awning cloth and the plurality of support feet (7) thereof are advantageously supported on the two inlet retaining bars (14).

15. The vertical awning according to claim 13 or 14, **characterized in that** the two inlets (2; 32; 52) each comprise two edge flank tabs (18) facing toward the two inlet retaining bars (14) of the associated guide rail (2) and flanking the guide segment (19) bounding the thickened edge receiving channel (20) and protruding toward the awning cloth opposite the edge flank tabs (18), wherein a plurality of recesses (17) are provided at at least one of the edge flank tabs (18) and each is penetrated by one of the pawls (9) or engages in one of the engaging segments (8).

## Revendications

1. Ressort d'insert (1 ; 31 ; 51) pour le soutien faisant ressort d'un insert (2 ; 32 ; 52) dans un canal de réception d'insert (16) d'un rail de guidage (3) d'un store vertical avec une toile de store qui s'engage par ses deux bords latéraux à travers une fente de passage (12) de l'insert respectif (2 ; 32 ; 52) et est guidée avec un bourrelet de bordure dans l'insert (2 ; 32 ; 52) et exerce ainsi sur l'insert (2 ; 32 ; 52) une force de traction de toile agissant vers l'intérieur dans un plan vers la toile de store, le ressort d'insert (1 ; 31 ; 51) étant approprié pour exercer sur l'insert (2 ; 32 ; 52), dans un plan parallèle à la toile de store, une force de traction opposée à la force de traction de toile et tirant vers l'extérieur, et présentant :
une section de fixation (4) pour fixer le ressort d'insert (1 ; 31 ; 51) sur l'insert (2 ; 32 ; 52), une section de maintien opposée (6) pour supporter le ressort d'insert (1 ; 31 ; 51) dans le rail de guidage, ainsi qu'une section de ressort (5) reliant de manière élastiquement mobile la section de fixation (4) à la section de maintien opposée (6), dans lequel la section de ressort (5) présente une extrémité de côté insert qui se rattache à la section de fixation (4) et une extrémité de côté extérieur qui se rattache à la section de maintien opposée (6), la section de ressort (5) étant adaptée pour se tendre en réponse à la force de traction de toile agissant sur la section de fixation (4) à l'état soutenu de la section de maintien opposée (6) en ce sens que l'extrémité de côté insert parcourt une course de ressort dans le plan parallèle à la toile de store, vers l'intérieur en s'éloignant de l'extrémité de côté extérieur,
**caractérisé en ce que**
la section de maintien opposée (6) présente une pluralité de pieds d'appui (7), chacun de la pluralité de pieds d'appui (7) faisant saillie vers l'intérieur dans le plan parallèle à la toile de store, c'est-à-dire vers la toile de store, pour y être supporté lorsque la section de ressort (5) se tend.

2. Ressort d'insert (1 ; 31 ; 51) selon la revendication 1, **caractérisé en ce que** chacun de la pluralité de pieds d'appui (7) s'étend dans le plan parallèle à la toile de store.

3. Ressort d'insert (1 ; 31 ; 51) selon la revendication 1 ou 2, **caractérisé en ce que** la section de maintien opposée (6) présente une section de liaison (10), en particulier en forme de lame, qui se rattache à la section de ressort (5) et à partir de laquelle la pluralité de pieds d'appui (7) fait saillie vers l'intérieur dans le plan parallèle à la toile de store.

4. Ressort d'insert (1 ; 31 ; 51) selon la revendication 1, 2 ou 3, **caractérisé en ce que** la section de maintien opposée (6) présente une section transversale en forme de U avec une ouverture dans la direction de la toile de store, avec deux pieds d'appui (7) en forme d'éclisses latérales, qui sont reliés l'un à l'autre par la section de liaison (10) et sont espacés l'un de l'autre.

5. Ressort d'insert (1 ; 31 ; 51) selon la revendication 4, **caractérisé en ce que** la section de ressort (5) se rattache à la section de liaison (10) sur son côté supérieur, en particulier sur toute la ligne.

6. Ressort d'insert (1 ; 31 ; 51) selon l'une quelconque des revendications précédentes, **caractérisé en ce que** la section de ressort (5) se présente sous la forme d'un ressort à lame, en particulier rectangulaire.

7. Ressort d'insert (1 ; 31 ; 51) selon l'une quelconque des revendications précédentes, **caractérisé en ce que** la section de fixation (4) présente une section d'appui (11), en particulier en forme de lame, destinée à venir en appui sur l'insert (2 ; 32 ; 52).

8. Ressort d'insert (1 ; 31 ; 51) selon la revendication 7, **caractérisé en ce qu'un** nombre de griffes (9) font saillie de la section d'appui (11), chacune étant appropriée pour enserrer une section de l'insert (2 ; 32 ; 52).

9. Ressort d'insert (1 ; 31 ; 51) selon la revendication 7 ou 8, **caractérisé en ce qu'un** nombre de sections d'engagement (8), en particulier en forme d'éclisses, font saillie de la section d'appui (11), chacune étant appropriée pour s'engager dans un évidement (17) associé sur l'insert (2 ; 32 ; 52).

10. Ressort d'insert (1 ; 31 ; 51) selon l'une quelconque des revendications précédentes, **caractérisé en ce que** la section de ressort (5) se prolonge sur son côté inférieur, en particulier sur toute la ligne, dans la section d'appui (11) de la section de fixation (4).

11. Ressort d'insert (1 ; 31 ; 51) selon l'une quelconque des revendications précédentes, **caractérisé en ce que** le ressort d'insert (1 ; 31 ; 51) est formé d'une seule pièce et se compose de préférence d'un acier à ressorts.

12. Ressort d'insert (1 ; 31 ; 51) selon l'une quelconque des revendications 3 à 8 précédentes, **caractérisé en ce que** le ressort d'insert (1 ; 31 ; 51) est constitué d'un morceau de tôle métallique, à partir de laquelle sont pliés les pieds d'appui (7) réalisés sous forme d'éclisses latérales et, en particulier, également les griffes (8, 9) et/ou les sections d'engagement (8, 9) en forme d'éclisses.

13. Store vertical avec une toile de store guidée par ses deux côtés dans un agencement de rails de guidage, laquelle toile de store présente à cet effet sur ses deux bords latéraux un bourrelet de bordure, par exemple sous la forme d'une demi-fermeture à glissière, les deux agencements de rails de guidage présentant respectivement :
un rail de guidage (3) avec un canal de réception d'insert (16) s'étendant le long du rail de guidage (3), qui est limité sur le côté extérieur par une paroi extérieure (15) s'étendant transversalement à la toile de store et sur le côté intérieur par deux arêtes de retenue (14) d'insert espacées par une fente de passage (13) s'étendant le long du rail de guidage (3),
un insert (2 ; 32 ; 52) reçu de manière élastique avec jeu dans le canal de réception d'insert (16), qui est plus large que la fente de passage (13) et présente un canal de réception (20) de bourrelet de bordure s'étendant le long de l'insert (2 ; 32 ; 52), qui est ouvert au niveau d'une fente de passage (12) vers la toile de store pour recevoir le bourrelet de bordure associé de la toile de store lorsque la toile de store passe à travers la fente de passage (12), et
un nombre, en particulier une pluralité, de ressorts d'insert (1 ; 31 ; 51) disposés dans le canal de réception d'insert (16) et fixés sur l'insert (2 ; 32 ; 52) pour appliquer sur l'insert (2 ; 32 ; 52) une force de ressort tirant vers l'extérieur à partir de la toile de store dans un plan parallèle à la toile de store contre une force de traction exercée vers l'intérieur par la toile de store sur l'insert (2 ; 32 ; 52) dans le plan parallèle à la toile de store,
**caractérisé en ce que**
au moins un, de préférence chacun du nombre de ressorts d'insert (1 ; 31 ; 51) est formé selon l'une quelconque des revendications précédentes, chacun de ses pieds d'appui (7) s'appuyant sur une section de paroi opposée du rail de guidage (3) contre la force de traction exercée par la toile de store.

14. Store vertical selon la revendication 13, **caractérisé en ce que** la section de ressort (5) du ressort d'insert (1 ; 31 ; 51) est positionnée sur le côté éloigné de la toile de store et la section de fixation (4) du ressort d'insert (1 ; 31 ; 51) s'appuie par sa section d'appui (11) en forme de lame sur le côté éloigné de la toile de store contre l'insert (2 ; 32 ; 52) et s'appuie avantageusement par son nombre de pieds d'appui (7) contre les deux arêtes de retenue (14) d'inserts.

15. Store vertical selon la revendication 13 ou 14, **caractérisé en ce que** les deux inserts (2 ; 32 ; 52) présentent chacun deux éclisses de flanc de bord (18) tournées vers les deux arêtes de retenue (14) d'inserts du rail de guidage (2) associé, qui flanquent une section de guidage (19) délimitant le canal de réception (20) de bourrelet de bord et faisant saillie vers la toile de store par rapport aux éclisses de flanc de bord (18), un nombre d'évidements (17) étant prévus sur au moins l'une des éclisses de flanc de bord (18), dans lesquels pénètre respectivement l'une des griffes (9) ou dans lesquels s'engage respectivement l'une des sections d'engagement (8).
